# FASCICULE DE BREVET EUROPEEN

(11) **EP 1 914 363 B1**
(45) Date de publication et mention de la délivrance du brevet: **25.08.2010**
(21) Numéro de dépôt: 07370021.3
(22) Date de dépôt: 10.10.2007
(51) Int. Cl.: E04G 21/12

(54) **Boîte d'attente pour armature en béton**
Bewehrungsanschlusskasten für Stahlbetonbewehrungen
Reinforcement connection box

(30) Priorité: 10.10.2006 FR 0608872
(43) Date de publication de la demande: 23.04.2008
(73) Titulaire: Dubus, Eric, 59310 Faumont (FR)
(72) Inventeur: Dubus, Alexandre, 59310 Faumont (FR)
(74) Mandataire: Duthoit, Michel Georges André

(56) Documents cités:
- CH-A5- 666 931
- DE-A1- 19 546 820
- DE-U1- 8 705 506
- FR-A1- 2 712 619

## Description

La présente invention concerne une boîte d'attente pour armature en béton.

Les boîtes d'attente sont destinées à la jonction des éléments en béton coulé par phases successives. Elles permettent de positionner des fers en forme d'épingle, présentant généralement à l'une des extrémités une forme de boucle en saillie par rapport audit boîtier afin d'être noyée dans le béton dans une première phase du bétonnage et, à l'autre extrémité, deux brins courbés à l'intérieur dudit boîtier creux en attente d'être noyés dans le béton dans une deuxième phase de bétonnage.

Dans une autre variante, de moindre résistance, ladite épingle peut être simple, au lieu d'être double, et présenter une extrémité en forme de crosse, au lieu d'une boucle. Alors, un seul brin est recourbé à l'intérieur du boîtier.

Ces boîtes sont généralement formées d'un corps creux dont la base est percée d'orifices circulaires à travers lesquels sont enfilées les extrémités desdites épingles.

Actuellement, dans le domaine des boîtes d'attente pour armature en béton, il est aussi connu des structures, qui s'apparentent à celle de la présente invention, notamment par le document FR-2.712.619.

Le document FR-2.712.619 décrit un caisson modulaire pour la mise en attente des fers d'armature de béton comprenant, d'une part, un corps creux, et d'autre part, une pluralité de couvercles aptes à être fixés aux bords longitudinaux de l'ouverture du corps creux en vue de fermer son ouverture.

Bien que très répandues, de telles structures présentent quelques inconvénients.

Tout d'abord, ce type de structure oblige à réaliser des ouvertures par perçage sur le corps creux de la boîte d'attente par diamètre d'acier utilisé.

En outre, l'introduction des aciers dans les ouvertures est une opération assez difficile et fastidieuse et dans la plupart des cas, l'assemblage des aciers est réalisé à la main.

On connaît du document DE 87 05 506 U1 une boîte d'attente dont le boîtier creux est muni, pour chaque fer d'armature, de deux alésages circulaires, pour le passage des deux extrémités courbées du fer d'armature. Le fer est lié au boîtier grâce à deux pièces de liaison coniques, respectivement encliquetables dans les deux dits alésages circulaires.

On connaît du document CH 666 931 une boîte d'attente dont le boîtier creux est muni, pour chaque fer d'armature, d'un alésage oblong pour le passage dudit fer. Une pièce de liaison, munie de pattes de verrouillage peut être encliquetée au niveau dudit alésage oblong pour assurer le maintien du fer au boîtier.

On connaît du document DE 195 46 820 une partie de connexion pour la production de pièces en béton préfabriquées, pourvues de connexions d'armature en saillie.

Le but de la présente invention est de proposer une boîte d'attente pour armature en béton qui pallie les inconvénients cités précédemment, notamment en ce qui concerne le perçage des ouvertures sur le corps creux et l'introduction des fers dans ces ouvertures.

Un autre but de la présente invention est de proposer une telle boîte d'attente pour armature en béton qui soit facile de mise en oeuvre, ceci se répercutant sur le coût de main d'oeuvre nécessaire, et qui en outre permette de réduire les stocks nécessaires des pièces détachées correspondantes en fonction des différentes situations.

Un autre but de la présente invention est de créer une liaison à l'aide d'acier haute adhérence (HA) entre deux éléments en béton, coulés l'un après l'autre.

Un autre but de la présente invention est de permettre une mise en oeuvre sécurisée de la liaison permettant de respecter un dépliage des fers à béton de façon coaxiale, c'est-à-dire sans former de « baïonnette ».

D'autres buts et avantages de l'invention apparaîtront au cours de la description qui va suivre qui n'est donnée qu'à titre indicatif et qui n'a pas pour but de la limiter.

L'invention concerne une boîte d'attente pour armature en béton, comprenant un boîtier creux dont la base présente au moins une fenêtre pour permettre le passage de fers d'armature en forme d'épingle, lesdits fers d'armature présentant à l'une des extrémités une forme de crosse ou de boucle en saillie par rapport audit boîtier afin d'être noyée dans le béton dans une première phase du bétonnage et, à l'autre extrémité, au moins un brin courbé à l'intérieur dudit boîtier creux en attente d'être noyé dans le béton dans une deuxième phase de bétonnage, ladite boîte d'attente comprenant en outre au moins une pièce de liaison pour coopérer avec ladite au moins une fenêtre et des moyens pour assujettir ladite pièce de liaison sur la base au niveau desdites fenêtres, se présentant sous la forme de moyens de clipsage de la pièce au niveau desdites fenêtres.

Selon l'invention:
- lesdites fenêtres existantes sur la base du boîtier présentent deux volets latéraux inclinés l'un vers l'autre,
- ladite pièce de liaison se présente sous la forme d'un profilé semi tubulaire,
et ladite boîte étant agencée de telle manière que, lorsqu'on insère la pièce de liaison au travers de la fenêtre à partir de l'intérieur du boîtier creux, les volets latéraux s'écartent avant de reprendre leur position naturelle afin d'assurer l'encliquetage de la pièce de liaison dans ladite fenêtre, ladite pièce de liaison et ladite fenêtre étant de dimensions telles de façon à bloquer ladite pièce de liaison dans le sens d'insertion, dans ladite position d'encliquetage desdits volets latéraux.

L'invention sera mieux comprise à la lecture de la description suivante, accompagnée des dessins en annexe parmi lesquels :
- la figure 1 est une vue en perspective arrière d'une boîte d'attente selon un mode de réalisation de la présente invention,
- la figure 2 est une vue schématique partielle d'une boîte d'attente, telle que représentée à la figure 1, dans une phase intermédiaire de fabrication,
- la figure 3 est une vue schématique latérale d'une boîte d'attente, telle qu'illustrée à la figure 1,
- la figure 4 est une vue schématique de dessous d'une boîte d'attente, telle qu'illustrée à la figure 3, selon la coupe A-A,
- la figure 5 est une vue partielle en perspective de détail de la pièce de liaison et d'un fer d'armature selon une variante de la présente invention,
- la figure 6 est une vue schématique d'une pièce de liaison, selon la présente invention,
- la figure 7 est une représentation schématique, dans une phase intermédiaire de fabrication, d'une des fenêtres prévue dans le corps de boîte illustrée aux figures précédentes,
- la figure 8 est une vue de détail illustrant l'encliquetage de la pièce de liaison dans la fenêtre du boîtier creux selon le mode de réalisation illustré à la figure 1,
- les 9₁, 9₂, 9₃ sont respectivement des vues schématiques d'un boîtier creux, d'une pièce de liaison et d'un fer d'armature selon un second mode de réalisation de l'invention,
- la figure 10 est une vue de dessus d'une boîte d'attente selon les figures 9₁, 9₂, 9₃, une fois assemblée,
- la figure 11 est une vue selon la coupe X-X telle qu'illustrée à la figure 10.

L'invention concerne tout d'abord une boîte d'attente 1 pour armature en béton, comprenant un boîtier creux 2 dont la base 3 présente au moins une fenêtre 4 pour permettre le passage des fers d'armature 5 en forme d'épingle, double ou simple.

Lesdits fers d'armature 5 présentent traditionnellement à l'une des extrémités une forme de boucle 6 en saillie par rapport audit boîtier, notamment à ladite base 3, afin d'être noyée dans le béton dans une première phase du bétonnage et, à l'autre extrémité, deux brins 7₁, 7₂ courbés à l'intérieur dudit boîtier creux 2 en attente d'être noyés dans le béton dans une deuxième phase de bétonnage.

Telle que montrée aux figures 1 et 2, ladite boîte d'attente 1 comprend en outre au moins une pièce de liaison 8 pour coopérer avec ladite au moins une fenêtre 4 et des moyens pour assujettir ladite pièce de liaison 8 sur la base 3 au niveau desdites fenêtres 4.

Dans un mode de réalisation avantageux, lesdits moyens pour assujettir ladite pièce de liaison (8) sur la base (3) se présentent sous la forme de moyens de clipsage de ladite pièce (8) au niveau desdites fenêtres (4).

Toutefois, dans d'autres variantes de réalisation, lesdites moyens pour assujettir la pièce de liaison pourraient se présenter sous la forme de soudures ou rivetages.

Selon un mode particulier de la présente invention, ladite pièce de liaison 8 présente deux ouvertures 12₁, 12₂ débouchantes latérales, telles que montrées plus particulièrement aux figures 5 et 6.

Ces deux ouvertures latérales 12₁, 12₂ correspondent sensiblement aux dimensions des fers correspondants, et permettent de maintenir en place lesdits fers d'armature 5.

Elles permettent, dans un premier temps, également d'introduire les fers d'armature 5 de façon simple et efficace, par rotation de la pièce de liaison 8 lors de son introduction entre les branches de la boucle 6 des fers respectifs 5. Puis dans un second temps, on place l'ensemble « pièce de liaison et fer d'armature » dans la fenêtre 4 de la boîte d'attente 1.

Cela permet en outre de s'affranchir des caractéristiques dimensionnelles des fers à béton, puisqu'il ne sera plus nécessaire de percer la base du corps de la boîte d'attente selon les différents diamètres de fers à béton. Par exemple, pour quatre types de fers à béton, on divise par quatre le stock de boîtes nécessaires étant donné que les minces pièces de liaison vont être utilisées quels que soient les entraxes des épingles.

Par ailleurs, selon la présente invention, la boîte d'attente 1, telle que montrée à la figure 1, présente en outre un couvercle 9 pour fermer le côté ouvert dudit boîtier creux 2.

Ce couvercle 9 permet de cacher la partie 7₁, 7₂ desdits fers d'armature 5 qui se trouvent courbés à l'intérieur dudit boîtier creux 2.

Telles que montrées à la figure 5, lesdites fenêtres 4 présentes sur la base 3 dudit boîtier 2 présentent une forme rectangulaire, après emboutissage, avec deux volets latéraux 10₁, 10₂ et deux volets transversaux raidisseurs 11₁, 11₂. La figure 7 montre la découpe de la base 3 du corps de boîte avant emboutissage. Au cours de cette opération, les volets latéraux et transversaux seront fermés.

Selon la présente invention, les moyens de clipsage de ladite pièce de liaison 8 sur la base 3 au niveau desdites fenêtres 4 peuvent être constitués par lesdits volets latéraux 10₁, 10₂ et transversaux 11₁, 11₂, comme montré à la figure 5.

Les volets latéraux 10₁, 10₂ peuvent être de différentes formes, notamment ils peuvent présenter une forme de demi-cercle, ovoïde, polygonale, triangulaire ou autres.

Les volets latéraux 10₁, 10₂ grâce à leur structure, légèrement inclinés et convergents, et à leur élasticité, permettent à la pièce de liaison 8 de se clipser lorsque celle-ci est enfoncée totalement.

En particulier, les volets latéraux 10₁, 10₂ vont s'écarter lorsque l'on enfonce la pièce de liaison 8 dans ladite fenêtre 4, puis reprendre leur position naturelle ensuite, ledit volet venant alors s'encliqueter dans ladite pièce de liaison 8.

Selon les exemples illustrés aux figures, la pièce de liaison 8 est insérée à partir de l'intérieur du boîtier creux 2. Les volets latéraux, lorsqu'ils reviennent à leur position naturelle permettent de bloquer ladite pièce de liaison 8 dans un sens, opposé au sens d'insertion. Dans la position d'encliquetage des volets latéraux, la pièce de liaison est bloquée dans l'autre sens, venant en butée avec les bords de la fenêtre 4, la pièce de liaison 8 étant notamment de dimensions supérieures aux dimensions de la fenêtre 4.

Selon un mode de réalisation, particulièrement illustré selon l'exemple de la figure 11, la pièce de liaison 8 peut présenter deux ailes terminales 14, notamment longitudinales et coplanaires.

Lorsque la pièce de liaison est fixée à la fenêtre 4 du boîtier creux 2, tel qu'illustré à la figure 11, les ailes terminales 14 bloquent la pièce de liaison dans un sens, à savoir le sens d'insertion, en venant s'engager avec la paroi interne du boîtier creux 2. Selon cet exemple, la pièce de liaison se présente sous la forme d'un profilé semi tubulaire en demi trapèze.

Les volets transversaux 11₁, 11₂, aussi appelés volets raidisseurs, permettent, quant à eux, de raidir la boîte d'attente 1 dans son sens perpendiculaire, et une bonne stabilité pendant la phase de vibration du béton, et empêchant, en outre, la pièce de liaison 8 de sortir de la boîte d'attente 1.

Dans le mode de réalisation représenté, les volets latéraux 11₁, 11₂ sont inclinés et convergents par rapport à la base 3 de la boîte.

Il est à remarquer que lesdits volets latéraux permettent d'obturer les dégagements laissés par la pièce de liaison 8 de chaque côté de celle-ci.

A titre indicatif non limitatif, comme illustrée à la figure 6, ladite pièce de liaison 8 présente la forme d'un demi-cylindre, d'un demi-parallélépipède ou d'un demi-cube, voire des compromis entre lesdites formes.

Plus précisément, telle qu'illustrée aux figures, la pièce de liaison 8 se présente sous la forme d'un profilé semi tubulaire. Elle peut présenter un profil en demi trapèze, demi circulaire, voire un compromis de ces formes.

A ce sujet, un des avantages de la boîte d'attente 1 objet de la présente invention est de permettre un dégagement total du coude du fer d'armature 5, au niveau de la pièce de liaison 8, afin de permettre un dépliage des fers sans baïonnette.

Selon un mode particulier de la présente invention, ladite pièce de liaison 8, telle que montrée aux figures 5 et 6, présente une réservation pour entretoise 13 afin de bloquer ladite boîte d'attente 1 entre deux coffrages.

La réservation pour entretoise 13 permet d'y insérer un acier classique, normalement d'un diamètre de 6 mm ou 8 mm, afin de bloquer la boîte d'attente entre les deux coffrages, évitant de ce fait le glissement de celle-ci lors d'un coulage du béton énergique.

A titre d'exemple non limitatif, on a obtenu de bons résultats avec une boîte d'attente 1 fabriquée en métal ou encore dans d'autres matériaux, sous réserve d'être amovible pour être enlevé avant le bétonnage de deuxième phase.

La boîte d'attente 1 peut présenter une longueur entre 1 et 2,5 m. Les espacements entre les différents fers d'armature 5 varient entre 100 et 300 mm. Les diamètres des aciers utilisés peuvent varier entre 6, 8, 10 ou 12 mm.

Selon un mode de réalisation, la pièce de liaison 8 peut être fabriquée à partir d'une feuille de métal mise en forme par les techniques de pliage ou de cintrage. Cette feuille de métal peut être préalablement obtenue par une étape de découpe à la presse pendant laquelle la ou les ouvertures 12₁, 12₂ débouchantes sont exécutées

Naturellement, d'autres modes de mise en oeuvre, à la portée de l'homme de l'art, auraient pu être envisagés sans pour autant sortir du cadre de l'invention.

La description précédente est faite sur la base de fers d'armature en forme d'épingle double, mais elle peut être tout à fait transposée pour une utilisation de fers d'armature en forme de crosse, ou simple épingle. Dans ce cas, la pièce de liaison présentera une seule dite ouverture latérale. De même, dans ledit boîtier creux, il n'y aura qu'undit brin courbé.

## Revendications

1. Boîte d'attente (1) pour armature en béton, comprenant un boîtier creux (2) dont la base (3) présente au moins une fenêtre (4) pour permettre le passage de fers d'armature (5) en forme d'épingle, lesdits fers d'armature (5) présentent à l'une des extrémités une forme de crosse ou de boucle (6) en saillie par rapport audit boîtier (2) afin d'être noyée dans le béton dans une première phase du bétonnage et, à l'autre extrémité, au moins un brin (7₁, 7₂) courbé à l'intérieur dudit boîtier creux (2) en attente d'être noyé dans le béton dans une deuxième phase de bétonnage, ladite boîte d'attente (1) comprenant en outre au moins une pièce de liaison (8) pour coopérer avec ladite au moins une fenêtre (4) et des moyens pour assujettir ladite pièce de liaison (8) sur la base (3) au niveau desdites fenêtres (4), se présentant sous la forme de moyens de clipsage de ladite pièce (8) au niveau desdites fenêtres (4), **caractérisée en ce que :**
- lesdites fenêtres (4) existantes sur la base (3) dudit boîtier (2) présentent deux volets latéraux (10₁, 10₂) inclinés l'un vers l'autre,
- ladite pièce de liaison (8) se présentant sous la forme d'un profilé semi tubulaire,
et ladite boîte étant agencée de telle manière que, lorsqu'on insère la pièce de liaison (8) au travers de la fenêtre (4) à partir de l'intérieur du boîtier creux (2), les volets latéraux (10₁, 10₂) s'écartent avant de reprendre leur position naturelle afin d'assurer l'encliquetage de la pièce de liaison (8) dans ladite fenêtre (4), ladite pièce de liaison et ladite fenêtre étant de dimensions telles de façon à bloquer ladite pièce de liaison dans le sens d'insertion, dans la position d'encliquetage desdits volets latéraux.

2. Boîte d'attente (1) selon la revendication 1, **caractérisée en ce que** ladite pièce de liaison (8) présente au moins une ouverture (12₁, 12₂) débouchante latérale.

3. Boîte d'attente (1) selon la revendication 1, **caractérisée en ce qu'**elle présente en outre un couvercle (9) pour fermer le côté ouvert dudit boîtier creux (2).

4. Boîte d'attente (1) selon la revendication 1, **caractérisée en ce que** lesdites fenêtres (4) existantes sur la base (3) dudit boîtier (2) présentent en outre deux volets transversaux raidisseurs (11₁, 11₂).

5. Boîte d'attente selon l'une des revendications 1 à 4, dans laquelle la pièce de liaison (8) présente un profil en demi trapèze, ou demi circulaire.

6. Boîte d'attente (1) selon l'une des revendications 1 à 5, dans laquelle ladite pièce de liaison (8) présente deux ailes terminales (14) et dans laquelle lorsque la pièce de liaison (8) est fixée à ladite fenêtre (4) du boîtier creux (2), lesdites ailes terminales (14) bloquent la pièce de liaison dans un sens venant engager avec la paroi interne du boîtier creux (2).

7. Boîte d'attente (1) selon la revendication 1, **caractérisée en ce que** ladite pièce de liaison (8) présente une réservation pour entretoise (13) afin de bloquer ladite boîte d'attente (1) entre deux coffrages.

8. Boîte d'attente (1) selon l'une des revendications 1 à 7, dans laquelle les fenêtres (4) présentent une forme rectangulaire.

9. Boîte d'attente (1) selon l'une des revendications 1 à 8, dans laquelle la pièce de liaison (8) est fabriquée à partir d'une feuille de métal mise en forme par les techniques de pliage ou de cintrage.

10. Boîte d'attente (1) selon les revendications 2 et 9, dans laquelle la feuille de métal avec ladite au moins une ouverture (12₁, 12₂) débouchante latérale est obtenue par une étape de découpe à la presse.

## Claims

1. A rebar connection system (1) for concrete reinforcement, comprising a hollow housing (2) whereof the base (3) exhibits at least one window (4) for letting through nib-shaped reinforcement stirrups (5), wherein said reinforcement stirrups (5) exhibit at one of the ends a form of cross or loop (6) protruding relative to said housing (2) so as to be sunk in the concrete during a first concreting phase and, at the other end, at least one curved strand (7₁, 7₂) inside said hollow housing (2) waiting to be sunk in the concrete in a second concreting phase, said rebar connection system (1) comprising moreover at least one linking piece (8) in order to co-operate with said at least one window (4) and means for slaving said linking piece (8) on the base (3) at the level of said windows (4), being in the form of clipsing means of said piece (8) at the level of said windows (4), **characterised in that:**
- said windows (4) existing on the base (3) of said housing (2) exhibit two lateral flaps (10₁), 10₂) tilted towards one another,
- said linking piece (8) being in the form of a semi-tubular profile, and said rebar connection system being arranged so that when the linking piece (8) is inserted through the window (4) from the inside of the hollow housing (2); the lateral flaps (10₁, 10₂) move apart before resuming their natural position for snapping the linking piece (8) in said window (4), said linking piece and said window being of such dimensions to lock down said linking piece in the insertion direction, in the snapping position of said lateral flaps.

2. A rebar connection system (1) according to claim 1, **characterised in that** said linking piece (8) exhibits at least one lateral emerging opening (12₁, 12₂).

3. A rebar connection system (1) according to claim 1, **characterised in that** it exhibits moreover a lid (9) for closing the open side of said hollow housing (2).

4. A rebar connection system (1) according to claim 1, **characterised in that** said windows (4) existing on the base (3) of said housing (2) exhibit moreover two stiffening transversal flaps (11₁, 11₂)_{.}

5. A rebar connection system according to any of the claims 1 to 4, wherein the linking piece (8) exhibits a semi-trapezoidal or semi-circular shaped profile.

6. A rebar connection system (1) according to any of the claims 1 to 5, wherein said linking piece (8) exhibits two terminal wings (64) and wherein when the linking piece (8) is fastened to said window (4) of the hollow housing (2), said terminal wings (14) lock down the linking piece in one direction engaging into the internal wall of the hollow housing (2).

7. A rebar connection system (1) according to claim 1, **characterised in that** said linking piece (8) includes a recess for a spacer (13) so as to lock down said rebar connection system (1) between two experiments.

8. A rebar connection system (1) according to any of the claims 1 to 7, wherein the windows (4) are rectangular in shape.

9. A rebar connection system (1) according to any of the claims 1 to 8, wherein the linking piece (8) is manufactured from a metal sheet shaped by folding or bending techniques.

10. A rebar connection system (1) according to claims 2 and 9, wherein the metal sheet with said at least one lateral emerging opening (12₁, 12₂) is obtained by a press-cutting step.

## Patentansprüche

1. Verwahrkasten (1) für Betonbewehrung, umfassend einen hohlen Kasten (2), dessen Basisplatte (3) wenigstens ein Fenster (4) aufweist, um den Durchgang von nadelförmigen Bewehrungseisen (5) zu erlauben, wobei die besagten Bewehrungseisen (5) an einem ihrer Enden eine bezüglich des besagten Kastens (2) vorspringende Kolben- oder Schlingenform (6), um in der ersten Betonierphase in das Beton eingebettet zu werden, und, am anderen Ende, wenigstens ein in das Innere des besagten hohlen Kastens (2) gebogenes Einzeleisen (7₁, 7₂), um in einer zweiten Betonierphase in das Beton eingebettet zu werden, aufweist, wobei der besagte Verwahrkasten (1) außerdem wenigstens ein Verbindungsstück (8), um mit dem wenigstens einen Fenster (4) zusammenzuwirken, und Mittel umfasst, um das besagte Verbindungsstück (8) im Bereich der besagten Fenster (4) an die Basisplatte (3) zu befestigen, die als Mittel zum Einklinken des besagten Stücks (8) im Bereich der besagten Fenster (4) ausgestaltet sind, **dadurch gekennzeichnet, dass : .**
- die besagten, auf der Basisplatte (3) des besagten Kastens (2) bestehenden Fenster (4) zwei zu einander geneigte Seitenklappen (10₁, 10₂) aufweisen,
- das besagte Verbindungsstück (8) als ein halbrohrförmiges Profileisen ausgestaltet ist,
und der besagte Kasten so angeordnet ist, dass sich die Seitenklappen (10₁, 10₂), wenn das Verbindungsstück (8) vom Inneren des hohlen Kastens (2) durch das Fenster (4) hindurch geführt wird, von einander entfernen, bevor sie aufneu in ihre natürliche Position gehen, um das Einklinken des Verbindungsstücks (8) in das besagte Fenster (4) zu sichern, wobei das besagte Verbindungsstück und das besagte Fenster so dimensioniert sind, dass sie das besagte Verbindungsstück in der Einführungsrichtung in der Einklinkposition der besagten Seitenklappen sperren.

2. Verwahrkasten (1) nach Anspruch 1, **dadurch gekennzeichnet, dass** das besagte Verbindungsstück (8) wenigstens eine seitlich offene Öffnung (12₁, 12₂) aufweist.

3. Verwahrkasten (1) nach Anspruch 1, **dadurch gekennzeichnet, dass** sie außerdem einen Deckel (9) aufweist, um die offene Seite des besagten hohlen Kastens (2) zu schließen.

4. Verwahrkasten (1) nach Anspruch 1, **dadurch gekennzeichnet, dass** die besagten, auf der Basisplatte (3) des besagten Kastens (2) bestehenden Fenster (4) außerdem zwei versteifende Querklappen (11₁, 11₂) aufweisen.

5. Verwahrkasten nach einem der Ansprüche 1 bis 4, bei dem das Verbindungsstück (8) ein halftrapez- oder halbkreisförmiges Profil aufweist.

6. Verwahrkasten (1) nach einem der Ansprüche 1 bis 5, bei dem das besagte Verbindungsstück (8) zwei Endflügel (14) aufweist und bei dem die besagten Endflügel (14), wenn das Verbindungsstück (8) am besagten Fenster (4) des hohlen Kastens (2) befestigt ist, das Verbindungsstück in einer Richtung, in der es mit der Innenwand des hohlen Kastens (2) in Eingriff kommt, sperren.

7. Verwahrkasten (1) nach Anspruch 1, **dadurch gekennzeichnet, dass** das besagte Verbindungsstück (8) eine Aussparung für einen Abstandhalter (13) aufweist, um den besagten Verwahrkasten (1) zwischen zwei Schalungen zu sperren.

8. Verwahrkasten (1) nach einem der Ansprüche 1 bis 7, bei dem die Fenster (4) eine rechteckige Form aufweisen.

9. Verwahrkasten (1) nach einem der Ansprüche 1 bis 8, bei dem das Verbindungsstück (8) aus einem durch Falt- oder Biegetechniken geformten Metallblech hergestellt ist.

10. Verwahrkasten (1) nach Ansprüchen 2 und 9, bei dem das Metallblech mit der besagten wenigstens einen seitlich offenen Öffnung (12₁, 12₂) durch eine Stufe des Pressschneidens erhalten wird.
